# EUROPÄISCHE PATENTANMELDUNG

(11) **EP 0 631 747 A1**
(43) Veröffentlichungstag der Anmeldung: **04.01.1995**
(21) Anmeldenummer: 94109442.7
(22) Anmeldetag: 18.06.1994
(51) Int. Cl.: A47C 7/62, A47C 7/70

(54) **Adapterelement**

(30) Priorität: 02.07.1993 DE 4322131; 19.05.1994 DE 4417515
(71) Anmelder: WILHELM LINK GmbH & Co. KG Stahlrohrmöbel, D-72469 Messstetten (DE)
(72) Erfinder: Lohrer, Emil, D-70794 Filderstadt (DE); Bast, Markus, D-71522 Backnang (DE); Missalek, Thorbjörn, D-70806 Kornwestheim (DE)
(74) Vertreter: Möbus, Rudolf, Dipl.-Ing.

(57) **Zusammenfassung**

Ein Adapterelement (15) zur Befestigung verschiedener Funktionselemente (21) wie Armstützen (21) an einem Arbeitsstuhl, das links und/oder rechts an oder unter der Sitzfläche (10) des Stuhles befestigbar ist und teilweise seitlich über die Sitzfläche (10) übersteht, wobei der äußere Rand des über die Sitzfläche (10) überstehenden Bereichs (15.1) einen Kreisbogen um den Mittelpunkt (M) der Sitzfläche (10) beschreibt.

## Beschreibung

Die Erfindung betrifft ein Adapterelement zur Befestigung verschiedener Funktionselemente wie Armstützen, Ablagen, Werkzeughalter oder dergleichen an einem Arbeitsstuhl. Adapterelemente zum Befestigen von Armstützen sind bereits bekannt. So ist beispielsweise in der US-PS 5 143 422 ein unterhalb der Sitzfläche angeordneter Befestigungsblock, an dem Armstützen anschraubbar sind, vorgeschlagen worden. Durch die Anordnung dieses Befestigungselementes unterhalb der Sitzfläche ist es jedoch nur eingeschränkt auch zur Befestigung anderer Funktionselemente wie Werkzeughalter, Ablageschalen oder dergleichen einsetzbar. Außerdem ist dieses bekannte Adapterelement schlecht zugänglich, wodurch sich die Montage der Armstützen umständlich gestaltet.

Der Erfindung liegt daher die Aufgabe zugrunde, ein Standardadapterelement zur einfachen und raschen Montage unterschiedlicher Funktionselemente für einen Arbeitsstuhl zu schaffen.

Die Aufgabe wird mit einem Adapterelement der eingangs genannten Art erfindungsgemäß dadurch gelöst, daß es links und/oder rechts an oder unter der Sitzfläche des Stuhles befestigbar ist und teilweise seitlich über die Sitzfläche übersteht, wobei der äußere Rand des über die Sitzfläche überstehenden Bereichs annähernd einen Kreisbogen um den Mittelpunkt der Sitzfläche beschreibt. Dieses Adapterelement ermöglicht nicht nur eine optimale Anpassung des Arbeitsstuhls an den zugehörigen Arbeitsplatz sowie bei Bedarf ein rasches Umrüsten des Stuhles mit anderen Funktionselementen, sondern es ist darüber hinaus so gestaltet, daß bei einer Drehbewegung des Stuhles das Adapterelement den dafür benötigten Radius nicht vergrößert. Auf diese Weise ist gewährleistet, daß bei einer Drehbewegung des Stuhles kein Anstoßen an Möbeln oder Maschinen und gegebenenfalls deren Beschädigung aufgrund des Adapterelements zu befürchten ist. Die abgerundete Form des seitlich über die Sitzfläche überstehenden Bereichs des Adapterelements ist zudem äußerst verletzungssicher. Durch das seitliche überstehen können außerdem aufgrund der guten Zugänglichkeit Funktionselemente einfach und rasch montiert werden. Dabei kann der über die Sitzfläche überstchende Bereich des Adapterelements zweckmäßigerweise von einem gebogenen Rohrstück gebildet sein. Die Befestigung des Adapterelements kann vorteilhafterweise an zwei unterhalb der Sitzfläche jeweils parallel zu ihrer Vorderkante bzw. Hinterkante verlaufenden Rohren erfolgen. Bei einer Ausbildung des über die Sitzfläche überstehenden Bereichs als gebogenes Rohrstück können dabei die Enden des gebogenen Rohrstücks in die Rohre unterhalb der Sitzfläche einfach einsteckbar sein. Dadurch ist eine rasche und gleichzeitig sehr stabile Montage des Adapterelements am Arbeitsstuhl möglich, die auch das Anbringen schwererer Funktionselemente am Adapterelement erlaubt. Zwischen den Verbindungsstellen mit den beiden Rohren untcrhalb der Sitzfläche kann zudem ein Querholm vorgesehen sein, um die Stabilität der Konstruktion noch zu erhöhen. Außerdem können zwischen dem Querholm und dem über die Sitzfläche überstehenden gebogenen Rohrstück Befestigungselemente zur Verankerung von Funktionselementen an verschiedenen Positionen anbringbar sein. Die Verankerung der Funktionselemente am Befestigungselement kann hierbei auch beweglich, insbesondere dreh- und/oder verschiebbar, erfolgen. Auf diese Weise ist eine stufenlose und damit optimale Anpassung von Funktionselementen wie Armstützen an die Anforderungen des Arbeitsplatzes sowie an ergonomische Belange möglich. Zwischen dem Querholm und dem über die Sitzfläche überstehenden gebogenen Rohrstück können aber auch - ohne Verwendung eines Befestigungselements - eine Ablageschale, ein Werkzeugkasten oder dergleichen einfach einhängbar sein. Das Adapterelement stellt somit eine universelle Schnittstelle für eine große Vielzahl an Zubehörelementen für einen Arbeitsstuhl dar. Es kann ein- oder beidseitig des Stuhls angeordnet sein und auch gleichzeitig mehrere Funktionselemente aufnehmen.

Nachfolgend wird ein bevorzugtes Ausführungsbeispiel eines erfindungsgemäßen Adapterelements anhand der Zeichnung näher erläutert.

Im einzelnen zeigen:
- Fig. 1: einen schematischen Querschnitt durch eine Sitzfläche eines Arbeitsstuhls;
- Fig. 2: eine Teilansicht von oben auf die Sitzfläche eines Arbeitsstuhls mit einem erfindungsgemäßen Adapterelement.
- Fig. 3: eine der Fig. 2 entsprechende Ansicht mit einer am Adapterelement angeordneten Armstütze;
- Fig. 4: einen Längsschnitt durch ein Befestigungselement;
- Fig. 5: eine Draufsicht auf das Befestigungselement nach Fig. 4.

In Fig. 1 ist mit gestrichelten Linien schematisch eine Sitzfläche 10 angedeutet, die in nicht näher dargestellter Weise auf einer Aufnahme 11, die mit einer Stuhlsäule koppelbar ist, und an der ein Träger für eine Rückenlehne verankerbar ist, abgestützt. Unterhalb der Sitzfläche 10 verlaufen parallel zu ihrer Vorderkante 10.1 und ihrer Hinterkante 10.2 zwei auch aus Fig. 2 ersichtliche Rohre 13 und 14, mit denen auch die Aufnahme 11 verbunden ist. In die seitlichen Enden dieser Rohre 13 und 14 ist ein aus Fig. 2 ersichtliches Adapterelement 15, das aus einem gebogenen Rohrstück gefertigt ist, mit seinen Enden 15.2, 15.3 eingesteckt und verschraubt. Das Adapterelement 15 weist dabei einen seitlich über die Sitzfläche 10 überstehenden Bereich 15.1 auf, der einen Kreisbogen mit dem Radius r um den Mittelpunkt M der Sitzfläche 10 beschreibt. Dieser Radius r ist dabei nicht größer als der Rotationsradius der Sitzfläche 10 ohne Adapterelement 15. Ein Arbeitsstuhl mit einem erfindungsgemäßen Adapterelement 15 benötigt somit für eine Drehbewegung nicht mehr Raum als ein Arheitsstuhl ohne Adapterelement. Unterhalb der Sitzfläche 10, zwischen den Enden 15.2 und 15.3 des Adapterelements 15 ist ein Querholm 16 angeordnet. Der Querholm 16 ist an drei Stellen mit Bohrungen 17 versehen, an denen ein aus den Fig. 4 und 5 ersichtliches Befestigungselement 18 in drei verschiedenen Positionen befestigbar ist. Das Befestigungselement 18 weist hierzu ein halbkreisförmig aufgewölbtes vorderes Ende 18.1, das gleichzeitig der Biegung des Rohrstückes 15.1 angepaßt ist und auf dieses aufgesetzt wird, auf. Am gegenüberliegenden Ende 18.2 ist im Befestigungselement 18 eine Aussparung 19 vorgesehen, in die eine Befestigungsschraube zur Verankerung des Befestigungselements 18 in einer der Bohrungen 17 am Querholm 16 einsetzbar ist, wie in Fig. 3 gezeigt ist. Das Befestigungselement 18 weist außerdem eine zentrale Bohrung 20 auf, an der Funktionselemente, im in Fig. 3 dargestellten Beispiel eine Armstütze 21 mit einem aus drei jeweils gelenkig miteinander verbundenen Teilei, 22, 23, 24 bestehenden Tragarm 25, befestigbar sind. Anstelle der Armstütze 21 könnten auch beispielsweise Leuchten oder Werkzeuge am Befestigungselement 18 angeordnet werden. Es ist jedoch auch möglich, Ablageschalen oder Werkzeughalter oder dergleichen in das Adapterelement 15 ohne Verwendung von Befestigungselementen 18 einfach einzuhängen.

## Patentansprüche

1. Adapterelement zur Befestigung verschiedener Funktionselemente wie Armstützen, Ablagen, Werkzeughalter oder dergleichen an einem Arbeitsstuhl, dadurch gekennzeichnet, daß es links und/oder rechts an oder unter der Sitzfläche (10) des Stuhles befestigbar ist und teilweise seitlich über die Sitzfläche (10) übersteht, wobei der äußere Rand des über die Sitzfläche überstehenden Bereichs (15.1) annähernd einen Kreisbogen um den Mittelpunkt (M) der Sitzfläche (10) beschreibt.

2. Adapterelement nach Anspruch 1, dadurch gekennzeichnet, daß der über die Sitzfläche (10) überstehende Bereich (15.1) von einem gebogenen Rohrstück gebildet ist.

3. Adapterelement nach Anspruch 1 oder 2, dadurch gekennzeichnet, daß es an zwei unterhalb der Sitzfläche (10) jeweils parallel zu ihrer Vorderkante (10.1) bzw. Hinterkante (10.2) verlaufenden Rohren (13, 14) befestigbar ist.

4. Adapterelement nach Anspruch 2 und 3, dadurch gekennzeichnet, daß die Enden (15.2, 15.3) des gebogenen Rohrstücks (15) in die Rohre (13, 14) unterhalb der Sitzfläche (10) einsteckbar sind.

5. Adapterelement nach Anspruch 3 oder 4, dadurch gekennzeichnet, daß zwischen den Verbindungsstellen mit den beiden Rohren (13, 14) unterhalb der Sitzfläche (10) ein Querholm (16) vorgesehen ist.

6. Adapterelement nach Anspruch 5, dadurch gekennzeichnet, daß zwischen dem Querholm (16) und dem über die Sitzfläche (10) überstehenden gebogenen Rohrstück (15,.1) Befestigungselemente (18) zur Verankerung von Funktionselementen (21) an verschiedenen Positionen anbringbar sind.

7. Adapterelement nach Anspruch 6, dadurch gekennzeichnet, daß die Funktionselemente (21) beweglich, insbesondere dreh- und/oder verschiebbar, am Befestigungselement (18) befestigbar sind.

8. Adapterelement nach einem der Ansprüche 5 bis 7, dadurch gekennzeichnet, daß zwischen dem Querholm (16) und dem über die Sitzfläche (10) überstehenden gebogenen Rohrstück (15.1) eine Ablageschale, ein Werkzeugkasten oder dergleichen einhängbar ist.
